# EUROPÄISCHE PATENTSCHRIFT

(11) **EP 0 210 551 B1**
(45) Veröffentlichungstag und Bekanntmachung des Hinweises auf die Patenterteilung: **04.05.1988**
(21) Anmeldenummer: 86109860.6
(22) Anmeldetag: 17.07.1986
(51) Int. Cl.: B65B 13/34

(54) **Verschlusshülsenmagazin für eine Vorrichtung zum Verschliessen von Stahlbandumreifungen**
Closing clips magazine for a device for sealing steel band straps
Chargeur à douilles de fermeture pour un dispositif de fermeture des liens de cerclage en acier

(30) Priorität: 02.08.1985 DE 3527695
(43) Veröffentlichungstag der Anmeldung: 04.02.1987
(73) Patentinhaber: ACME P.W. Lenzen GmbH & Co KG, D-5860 Iserlohn 7 (DE)
(72) Erfinder: Staszko, Wladyslaw, D-4100 Duisburg 1 (DE)
(74) Vertreter: Patentanwälte Dipl.-Ing. Conrad Köchling Dipl.-Ing. Conrad-Joachim Köchling

(56) Entgegenhaltungen:
- CH-A- 217 100
- DE-A- 1 511 916
- US-A- 2 097 946
- US-A- 3 220 338

## Beschreibung

Die Erfindung betrifft ein Hülsenmagazin an einer Vorrichtung zum mechanischen Verschließen einer Stahlbandumreifung von Packstücken mit Hilfe von im Hülsenmagazin hintereinander angeordneten Blechhülsen, bei der ein das Stahlband von einer Vorratsstelle abziehender und um das Packstück führender sowie spannender Förderer, ein die von der Blechhülse umgriffenen Stahlbandränder einkerbendes Verschließwerkzeug, das Hülsenmagazin sowie ein auf das vorauslaufende Stahlbandende einwirkender Anschlag nacheinander angeordnet sind, und wobei zum Schließen der Stahlbandumreifung zuvor das Stahlband zweimal durch die jeweils erste, im Hülsenmagazin gehalterte, etwa flachovale Blechhülse geführt wird, wozu im Hülsenmagazin entsprechende Stahlband-Durchführungsöffnungen vorgesehen sind.

Eine Vorrichtung dieser Art, von der die Erfindung ausgeht, ist aus der DE-AS 15 11 916 bekannt.

Hierbei ist ein stabförmiges, gerades und aufrecht angeordnetes Hülsenmagazin vorgesehen, das mit seinem einen Endteil dem Stahlband zugewandt angeordnet ist und in zwei einander gegenüberliegenden Seiten je eine Stahlbanddurchführungsöffnung aufweist.

Ferner ist das Hülsenmagazin an dem vorgenannten Ende offen und hat in den Hülsenführungskanal des Magazins eingreifende, federnde Fanghaken, die verhindern, daß die Blechhülsen durch die stirnseitige Mündung des Magazins herausgedrückt werden können.

Außerdem wird hierbei die jeweils erste, im Magazin bereitgehaltene Blechhülse nach der Durchführung des Stahlbandes vom abgewinkelten und die Blechhülse umfassenden Stahlbandende durch die Festspannbewegung des Stahlbandes, also in Längsrichtung des Stahlbandes, aus dem Magazin durch eine der Spannbanddurchführungsöffnungen hindurch herausgezogen und in das Hülsenschließwerkzeug eingezogen.

Hierzu sind hohe, motorische Zugkräfte erforderlich. Dennoch besteht hierbei die Gefahr, daß die vom Spannband durchgriffene Blechhülse infolge unrichtiger Lage relativ zu den Spannbanddurchstecköffnungen sich im Hülsenmagazin verklemmt und dann nur noch nach manueller Ausrichtung herausgezogen werden kann.

Diese Gefahr ist besonders groß, wenn aus Blechstreifen gebogene Blechhülsen verwendet werden, deren Endteile sich einander so überlappen, daß der eine Blechstreifenendteil zum gegenüberliegenden, geraden Bereich der flachovalen Blechhülse im spitzen Winkel angeordnet ist, weil dann die im Magazin befindlichen, nachfolgenden und aneinander sich abstützenden Blechhülsen bereits aus der richtigen Lage verkantet zugeführt werden und dann nicht einmal mehr das Stahlband in die Blechhülse eingeführt werden kann.

Aufgabe der Erfindung ist es nun, ein Hülsen- magazin der im Oberbegriff des Anspruches 1 angegebenen Art mit einfachen Mitteln und Maßnahmen derart zu verbessern, daß sowohl eine weit störunanfälligere Zuführung der Hülsen im Magazin als auch eine wesentlich einfachere und sichere Förderung der von einem Spannband durchgriffenen Blechhülse aus dem Hülsenmagazin erreichbar ist.

Die Lösung dieser Aufgabe ist dadurch gekennzeichnet, daß das Hülsenmagazin um eine zur Zuführrichtung des Stahlbandes parallele und gestellfeste Achse so begrenzt verschwenkbar gelagert ist, daß in der einen ersten Endstellung die im Hülsenmagazin jeweils erste Blechhülse dem durchzuführenden Stahlband lagerichtig koaxial gegenübersteht, in der anderen Endstellung jedoch sich das Hülsenmagazin außerhalb des seitlich geführten Stahlbandes befindet, daß ferner in der Außenseite des Hülsenmagazins, welche der zweiten Magazin-Endstellung abgewandt ist und zur Stahlband-Zuführrichtung parallel verläuft, eine mindestens hülsengroße Aussparung vorgesehen ist und daß am Hülsen-Magazin ein starres, die jeweils erste Blechhülse vor dervorgenannten Aussparung lagerichtig positionierendes Hülsen-Widerlager angeordnet ist, wobei vorzugsweise ferner dem Hülsenmagazin ein motorischer Schwenkantrieb, insbesondere ein Arbeitszylinder zugeordnet ist.

Hierdurch wird nunmehr zum Lösen einer vom Spannband durchgriffenen Blechhülse das Hülsenmagazin quer zur Längserstreckung des seitlich geführten Spannbandes von diesem weggeschwenkt, wobei gegebenenfalls die Rundungen der Blechhülsen auf die Randteile der Aussparung auflaufen und dabei die Blechhülse relativ zur Aussparung zwangsläufig lagerichtig und ohne manuelles Zutun ausrichten.

Zudem entfallen die bislang erforderlichen, federnden und demzufolge störanfälligen Fanghaken. Bei Anwendung von Blechhülsen, die jeweils aus einem Blechstreifen zu einem flachovalen Ring gebogen sind, wobei sich die Blechstreifenendteile so überlappen, daß der eine, erste Blechstreifenendteil zum gegenüberliegenden, geraden Hülsenbereich parallel verläuft, während der andere zweite, außen am ersten Blechstreifenendteil anliegende Blechstreifenendteil im spitzen Winkel zum vorgenannten Hülsenbereich angeordnet ist, ist es zur Erzielung einer lagerichtigen Anordnung der Blechhülsen relativ zur Aussparung besonders vorteilhaft, wenn die Blechhülsen im Hülsenmagazin in Förderrichtung der Blechhülsen mit ihren einander überlappenden Blechstreifenendteilen voran angeordnet sind, ferner der erste Blechstreifenendteil der Magazin-Aussparung benachbart angeordnet ist, zudem das Hülsenwiderlager eine stumpfwinklige Hülsenanlagefläche aufweist, außerdem der eine erste Teil der Anlagefläche in der ersten Endstellung des Hülsenmagazins zur langen Querschnittsseite des Stahlbandes parallel verläuft und daß der andere zweite, zur Anlage des zweiten Blechstreifenendteiles bestimmte Teil der Anlagefläche in einem solchen stumpfen Winkel angeordnet ist, der dem Ergänzungs- oder Nebenwinkel zu dem Winkel entspricht, welchen der zweite Blechstreifenendteil und der gerade, letzterem gegenüber befindliche Bereich der Blechhülse einschließen.

Eine bevorzugte Ausgestaltung des vorbeschriebenen Gegenstandes besteht darin, daß das Hülsenmagazin als Trommelmagazin ausgebildet ist und daß die Blechhülsen im Magazin mit ihren langen Querschnittsmittelachsen radial gerichtet angeordnet sind, wobei vorzugsweise ferner die Blechhülsen- im Trommelmagazin jeweils von den zweiten Blechstreifenendteilen radial gerichtet gehalten sind.

Durch diese Maßnahmen sind nunmehr alle im Magazin befindlichen Blechhülsen so zueinander angeordnet, daß sie von vornherein zur Aussparung lagerichtig hin transportiert werden. Daraus ergibt sich noch der Vorteil, dan das Hülsenmagazin mit einer weit größeren Anzahl an Blechhülsen als bekannte Hülsenmagazine bestückt werden können.

Weitere vorteilhafte, unter anderem die Herstellung und die Handhabung des Hülsenmagazins beim Bestücken mit Blechhülsen begünstigende und auch die Funktion des Hülsenmagazins verbessernde Merkmale sind in den Ansprüchen 6 bis 9 offenbart.

Ein Ausführungsbeispiel der Erfindung ist in den Zeichnungen dargestellt und wird im folgenden näher beschrieben.

Es zeigt :
Fig. 1 ein in eine Vorrichtung zum Verschließen einer Stahlbandumreifung integriertes Hülsenmagazin in der Vorderansicht,
Fig. 2 desgleichen im Querschnitt, und zwar im größeren Maßstab,
Fig. 3 desgleichen im Schnitt der Linie 111-111 der Figur 2 gesehen.

Hierbei ist das als Trommelmagazin ausgebildete Hülsenmagazin 1 an gestellfesten Teilen 2 einer nur zum Teil dargestellten Vorrichtung zum Verschließen von Stahlbandumreifungen um eine zur Zuführrichtung des Stahlbandes 3 parallel verlaufende Achse 4 so begrenzt verschwenkbar gelagert, daß in der einen ersten Endstellung des Hülsenmagazins die in letzterem jeweils erste Blechhülse 5 dem durchführenden Stahlband 3 lagerichtig koaxial gegenübersteht. In der anderen, in strichpunktierten Linien dargestellten, zweiten Endstellung des Hülsenmagazins 1 steht dieses jedoch außerhalb des Stahlbandes 3, welches in ansich bekannter Weise nicht dargestellte gestellfest gehalterte Geradführungen durchgreift.

In beiden Stirnseiten des Hülsenmagazins 1 ist jeweils eine radial gerichtete Stahlbanddurchstecköffnung 6 vorgesehen, die zum Stahlband 3 ausgerichtet sind.

Ferner ist im Mantel des Hülsenmagazins 1 eine zu den Stahlbanddurchstecköffnungen 6 so niveaugleich angeordnete, mindestens hülsengroße Aussparung 7 vorgesehen, daß die im Hülsenmagazin 1 bereitsgehaltene und vom Stahlband 3 durchgriffene Blechhülse 5 zum Verschließen durch Verschwenken des Hülsenmagazins 1 in die zweite Endstellung aus dem Hülsenmagazin 1 gelöst werden kann.

Im Hülsenmagazin 1 ist noch ein starres, die jeweils erste Blechhülse 5 exakt vor der Aussparung 7 lagerichtig positionierendes Hülsenwiderlager 8 befestigt.

Zum automatischen Verschwenken des Hülsenmagazins ist ein Arbeitszylinder 9 vorgesehen, dessen Kolbenstange am Gestell 2 angelenkt ist und dessen Zylinder an einem Schwenkarm 10 angreift, an welchem das Hülsenmagazin 1 befestigt ist.

Das als Trommelmagazin ausgebildete Hülsen- magazin ist zur Aufnahme von solchen Blechhülsen 5 konzipiert, die jeweils aus einem Blechstreifen zu einem flachovalen Ring gebogen sind, wobei sich die Blechstreifenendteile 11 und 12 so überlappen, daß der eine erste Blechstreifenendteil 11 zum gegenüberliegenden geraden Hülsenbereich 13 parallel verläuft, während der andere zweite, außen am ersten Blechstreifenendteil 11 anliegende Blechstreifenendteil 12 im spitzen Winkel zum vorgenannten geraden Hülsenbereich 13 angeordnet ist.

Die Blechhülsen 5 sind im Hülsenmagazin 1 in Förderrichtung der Blechhülsen mit ihren einander überlappenden Blechstreifenendteilen 11 und 12 voran angeordnet.

Zudem ist jeweils der erste Blechstreifenendteil 11 der Aussparung 7 benachbart angeordnet. Außerdem sind die Blechhülsen 5 im Hülsenmagazin 1 mit ihren langen Querschnittsmittelachsen radial gerichtet gehaltert, wozu sich jeweils der Blechendteil 12 an der Außenseite des geraden Hülsenbereiches 13 der benachbarten Blechhülse plan anliegend abstützt.

Das Hülsenmagazin 1 ist aus einem topfförmigen, zylindrischen Gehäuse 14 und einem dessen Mündung lösbar verschließenden Deckel 15 zusammengefügt.

Durch das Gehäuse 14 und den Deckel 15 greift eine axial gerichtete Achse 16, die im Gehäuseboden 17 befestigt ist. Der Deckel 15 ist auf die Achse 16 lösbar aufgesteckt. Auf der Achse 16 ist mittels eines Wälzlagers 18 eine zylindrische Hülse 19 drehbar gelagert, die mit dem Gehäuse 14 und dem Deckel 15 einen kreisringförmigen Blechhülsenführungskanal 20 bildet.

In die Hülse 19 ist eine Spiralfeder 21 mit Vorspannung eingesetzt, deren innerer Endteil 22 mittels eines Zapfens 23 am Gehäuse 14 festgelegt ist. Der äußere, abgewinkelte Endteil 24 der Spiralfeder 21 durchgreift einen etwa radial gerichteten Schlitz 25 der Hülse 19. An dem in den Blechhülsenführungskanal 20 hineinreichenden Endteil 24 ist ein Hülsenschieber 26 befestigt.

Die Achse 16 hat eine axial verlaufende Bohrung, durch die eine den Deckel 15 am Gehäuse 14 in axialer Richtung fixierender Bolzen 27 lösbar hindurchgesteckt ist.

Diese Steckverbindung ist mittels eines Sprengringes 28 gesichert, der in eine Ringnut des Bolzens 27 eingesetzt ist und der sich in axialer Richtung am Gehäuseboden 17 abstützt.

Der Sprengring 28 kann in die ihm zugeordnete Ringnut lösbar eingesetzt sein.

Es ist aber auch möglich, die Ringnut so tief auszubilden, daß zum beabsichtigten Lösen des Bolzens durch hohe axiale Belastung des Sprengringes 28 dieser in die Ringnut vorübergehend ausweichen kann.

Die Stahlbanddurchstecköffnungen 6 sind im Gehäuseboden 17 bzw. im Deckel 15 angeordnet. Die Aussparung 7 ist im Gehäusemantel 29 vorgesehen. Das Hülsenwiderlager 8 ist am Gehäuse 14 befestigt. Es hat eine stumpfwinklige Anlagefläche für die jeweils erste im Magazin 1 bereitgehaltene Blechhülse 5. Der eine erste Teil 30 der Anlagefläche des Hülsenwiderlagers 8 ist zur langen Querschnittsseite des Stahlbandes parallel gerichtet. Der andere zweite Teil 31 der Anlagefläche ist zur Anlage des zweiten Blechstreifenendteiles 12 einer Blechhülse 5 bestimmt und ist in einem solchen stumpfen Winkel (zum Beispiel 170°) zum Teil 30 angeordnet, der dem Ergänzungswinkel zu dem Winkel (zum Beispiel 10°) entspricht, welchen der zweite Blechstreifenendteil 12 und der Hülsenbereich 13 einschließen. Am Gestell 2 ist noch ein die Aussparung 7 in der ersten Schwenkendstellung des Hülsenmagazins 1 verschließender Anschlag 32 angeordnet. Außerdem ist am Hülsenmagazin 1 noch eine den Hülsenschieber 26 in seiner hinteren Endstellung lösbar festhaltende Sperre 33 vorgesehen, um das Einfügen von Blechhülsen 5 in den Hülsenführungskanal 26 zu erleichtern.

## Patentansprüche

1. Verschlußhülsenmagazin an einer Vorrichtung zum mechanischen Verschließen einer Stahlbandumreifung von Packstücken mit Hilfe von im Verschlußhülsenmagazin (1) gestapelt angeordneten Blechhülsen (5), bei der ein das Stahlband (3) von einer Vorratsstelle abziehender und um das Packstück führender sowie spannender Förderer, ein die von der Blechhülse (5) umgriffenen Stahlbandränder einkerbendes Verschließwerkzeug, das Verschlußhülsenmagazin (1) sowie ein auf das vorauslaufende Stahlbandende einwirkender Anschlag nacheinander angeordnet sind, und wobei zum Schließen der Stahlbandumreifung zuvor das Stahlband (3) zweimal durch die jeweils erste, im Verschlußhülsenmagazin (1) gehalterte, etwa flachovalgeformte Blechhülse (5) geführt wird, wozu im Verschlußhülsenmagazin (1) entsprechende Stahlband-Durchführungsöffnungen (6) vorgesehen sind, dadurch gekennzeichnet, daß das Verschlußhülsenmagazin (1) um eine zur Zuführrichtung des Stahlbandes (3) parallele und gestellfeste Achse (4) so begrenzt verschwenkbar gelagert ist, daß in der einen ersten Schwenkstellung die im Verschlußhülsenmagazin (1) jeweils erste Blechhülse (5) in an sich bekannter Weise dem durchzufuhrenden Stahlband (3) lagerichtig koaxial gegenübersteht, in der anderen Schwenkstellung jedoch sich das Verschlußhülsenmagazin (1) außerhalb des seitlich geführten Stahlbandes (3) befindet, daß ferner in der Außenseite des Veschlußhülsenmagazins (1), welche zur Bewegungsrichtung in die zweite Magazinschwenkstellung abgewandt ist und zur Stahlband-Zuführrichtung parallel verläuft, eine mindestens hülsengroße Aussparung (7) vorgesehen ist und daß am Verschlußhülsenmagazin (1) ein starres, die jeweils erste Blechhülse (5) vor der vorgenannten Aussparung lagerichtig positionierendes Verschlußhülsen-Widerlager (8) angeordnet ist.

2. Verschlußhülsenmagazin nach Anspruch 1, dadurch gekennzeichnet, daß diesem ein motorischer Schwenkantrieb, insbesondere ein Arbeitszylinder (9) zugeordnet ist.

3. Verschlußhülsenmagazin nach Anspruch 1 oder 2, insbesondere für Blechhülsen, die jeweils aus einem Blechstreifen zu einem flachovalen Ring gebogen sind, wobei sich die Blechstreifenendteile so überlappen, daß der eine erste Blechstreifenendteil (11) zum gegenüberliegenden, geraden Verschlußhülsenbereich (13) parallel verläuft, während der andere zweite, außen am ersten Blechstreifenendteil (11) anliegende Blechstreifenendteil (12) im spitzen Winkel zum vorgenannten geraden Verschlußhulsenbereich (13) angeordnet ist, und die Blechhülsen (5) im Verschlußhülsenmagazin (1) in Förderrichtung der Blechhülsen (5) mit ihren einander überlappenden Blechstreifenendteilen (11 + 12) voran angeordnet sind, ferner der erste Blechstreifenendteil (11) der Magazin-Aussparung (7) benachbart angeordnet ist, dadurch gekennzeichnet, daß das Verschlußhülsenwiderlager (8) eine stumpfwinklige Verschlußhülsenanlagefläche aufweist, außerdem der eine erste Teil (30) der Anlagefläche in der ersten Schwenkstellung des Verschlußhülsenmagazins (1) zur langen Querschnittsseite des Stahlbandes (3) parallel verläuft und daß der andere zweite, zur Anlage des zweiten Blechstreifenendteiles (12) bestimmte Teil (31) der Anlagefläche in einem solchen stumpfen Winkel angeordnet ist, der dem Ergänzungs- oder Nebenwinkel zu dem Winkel entspricht, welchen der zweite Blechstreifenendteil (12) und der gerade, letzterem gegenüber befindliche Bereich (13) der Blechhülse (5) einschließen.

4. Verschlußhülsenmagazin nach einem der vorherigen Ansprüche, dadurch gekennzeichnet, daß das Verschlußhülsenmagazin (1) als Trommelmagazin ausgebildet ist und daß die Blechhülsen (5) im Magazin mit ihren langen Querschnittsmittelachsen radial gerichtet angeordnet sind.

5. Verschlußhülsenmagazin nach Anspruch 4, dadurch gekennzeichnet, daß die Blechhülsen (5) in einem an sich bekannten Trommelmagazin jeweils durch die zweiten Blechstreifenendteile (12) in radialer Zuordnung ausgerichtet sind.

6. Verschlußhülsenmagazin nach Anspruch 4 oder 5, dadurch gekennzeichnet, daß das als Trommelmagazin ausgebildete Verschlußhülsenmagazin (1) ein topfförmiges Gehäuse (14) mit einem daran gehalterten Verschlußhülsen-Widerlager (8) und einem die Gehäusemündung lösbar verschließenden Deckel (15) aufweist, ferner die an sich bekannte Aussparung (7) im Gehäusemantel (29) und die Stahlband-Durchführungsöffnungen (6) im Gehäuseboden (17) und im Deckel (15) angeordnet sind und daß zudem im Gehäuse (14) eine zum Gehäusemantel (29) konzentrisch angeordnete Gehäusehülse (19) vorgesehen ist, die mit dem Gehäusemantel (29) den Gehäuseboden (17) und mit dem Deckel (15) einen an sich bekannten kreisringförmigen Verschlußhülsenführungskanal (20) bildet, in den ein an sich bekannter federbelasteter Verschlußhülsenschieber (26) eingreift.

7. Verschlußhülsenmagazin nach Anspruch 6, dadurch gekennzeichnet, daß die Gehäusehülse (19) auf einer im Gehäuse (14) und im Deckel (15) axial verlaufend angeordneten Achse (16) drehbar gelagert ist, ferner in die Gehäusehülse (19) eine Spiralfeder (21) mit Vorspannung eingesetzt ist, deren innerer Endteil (22) am Gehäuse (14) festgelegt ist und deren äußerer, abgewinkelter Endteil (24) einen etwa radial gerichteten Schlitz (25) der Gehäusehülse (9) durchgreift, in den Verschlußhülsenführungskanal (20) hineinragt und den Verschlußhülsenschieber (26) trägt.

8. Verschlußhülsenmagazin nach Anspruch 7, dadurch gekennzeichnet, daß die Achse (16) über ihre gesamte Länge rohrförmige Querschnitte aufweist, in deren Bohrung ein den Deckel (15) an der Gehäusemündung festhaltender Bolzen (27) lösbar eingesteckt ist.

9. Verschlußhülsenmagazin nach Anspruch 8, dadurch gekennzeichnet, daß eine den Bolzen (27) in axialer Richtung lösbar sichernde Rastverbindung angeordnet ist, insbesondere derart, daß der Bolzen (27) an seinem Einsteck-Endteil eine Ringnut aufweist, in welcher ein radial vorstehender, außenseitig des Gehäusebodens (17) sich in axialer Richtung abstützender Sprengring (28) angeordnet ist.

## Claims

1. Closing clips magazine for a device for closing steel band straps of packages by means of steel band clips (5) stacked in the closing clips magazine (1), in which a conveying device which withdraws the steel band (3) from a storage position conveys it to the packaged article and holds it tight, a notched closing tool for the steel band edges surrounded by the sheet metal clip (5), the closing clips magazine (1), and a striker device acting on the projecting ends of the steel band are arranged succeeding one another, and whereby to close the steel band straps the steel band (3) is first passed twice through the, at that time, first, substantially flat-oval shaped sheet metal clip (5), held in the closing clips magazine (1), for which purpose appropriate openings (6) for passing the steel band through are provided in the closing clips magazine (1), characterized in that the closing clips magazine is fastened on a fixed axis (4) parallel to the direction of supply of the steel band (3) with such limited pivoting movement that in a first pivoted position the, at that time, first sheet metal clip (5) in the closing clips magazine (1) is, in a known way, held coaxially to the steel band (3) passing through, but in the other pivoted position the closing clips magazine (1) is beyond the sideways supplied steel band (3), moreover on the outer side of the closing clips magazine (1), a recess (7) is provided, at least as large as a clip, which is turned away from the direction of movement into the second pivoted position of the magazine and runs parallel to the direction of supply of the steel band, and that in the closing clips magazine (1) a rigid closing clip-counter abutment (8) is arranged positioning the, at that time, first sheet metal clip (5) in front of the said recess.

2. Closing clips magazine according to Claim 1, characterized in that it has a motorized device for pivoting it, especially an operating cylinder (9).

3. Closing clips magazine according to Claim 1 or 2 especially for sheet metal clips, which are bent into a flat-oval ring, whereby the ends of the sheet metal strips overlap in such a way that a first sheet metal strip end (11) runs parallel to the straight region of the sheet metal clip (13) lying against it, whilst the other, second, sheet metal strip end (12) lying outside the first sheet metal strip end (11) has an acute angle to the aforementioned straight region of the sheet metal clip (13), and the sheet metal clips (5) are arranged in the closing clips magazine (1) with their sheet metal strip ends (11 and 12), which overlap one another, in front with respect to the direction of supply of the sheet metal clips (5), moreover the first sheet metal strip end (11) is close to the magazine recess (7), characterized in that the closing clip-counter abutment (8) has an obtuse-angled closing clip contact surface, moreover a first part (30) of the contact surface, in the first pivoted position of the closing clips magazine (1), runs parallel to the long side of the cross section of the steel band (3) and in that the other, second part (31) of the contact surface, intended to contact the second sheet metal strip end (12), is arranged to make an obtuse angle which corresponds to the complementary or adjacent angle to the angle which is enclosed by the second sheet metal strip end (12) and the straight region (13) of the sheet metal clip (5) opposite the latter.

4. Closing clips magazine according to any one of the preceding Claims, characterized in that the closing clips magazine (1) is made as a drum magazine and in that the sheet metal clips (5) are arranged in the magazine with their longitudinal cross section middle axes directed radially.

5. Closing clips magazine according to Claim 4, characterized in that the sheet metal clips (5) in a known drum magazine are aligned in a radial direction by means of the second sheet metal strip end (12).

6. Closing clips magazine according to Claim 4 or 5, characterized in that the closing clips magazine (1) made as a drum magazine has a cup-shaped housing (14) with a closing clip-counter abutment (8) fixed on it, and a removam- ble closing lid (15) on the mouth of the housing, furthermore the known sort of recess (7) is made in the housing cover (29) and the openings (6) for passing the steel band through are made in the housing base (17) and in the lid (15), and in addition a housing shell (19) is provided inside the housing (14) concentric with the housing cover (29), which, with the housing cover (29) the housing base (17) and the lid (15) forms a known sort of closing clip supply channel (20), in which a known sort of spring loaded closing clip pushing device (26) operates.

7. Closing clips magazine according to Claim 6, characterized in that the housing shell (19) is fastened so that it can rotate around a shaft (16) axially arranged in the housing (14) and in the lid (15), moreover a spiral spring (21) under stress is fitted in the housing shell (19), the inner end part (22) of which is fastened to the housing (14) and the outer end part (24) of which, which is bent at an angle, passes through a substantially radially directed slit (25) in the housing shell (9), projects into the closing clip supply channel (20) and carries the closing clip pushing device (26).

8. Closing clips magazine according to Claim 7, characterized in that the shaft (16) has a tubular cross section throughout its length in the boring of which a bolt (27) which fastens the lid (15) to the mouth of the housing is reversibly inserted.

9. Closing clips magazine according to Claim 8, characterized in that a stopping connection is fitted, reversibly securing the bolt (27) in the axial direction, especially of the sort in which the bolt (27) has a circular groove in the end which is inserted, into which a radially projecting spring retaining ring (28) is fitted outside the housing base (17) holding it in an axial direction.

## Revendications

1. Magasin de douilles de fermeture, monté sur un dispositif pour la fermeture mécanique d'un enroulement de ruban d'acier autour de paquets à l'aide de douilles métalliques (5) empilées dans le magasin de douilles de fermeture (1), dispositif dans lequel un dispositif de transfert retirant le ruban d'acier (3) d'un dispositif d'alimentation pour le guider et le serrer autour du paquet, un outil de fermeture entaillant les bords de ruban d'acier entourés par la douille métallique (5), le magasin de douilles (1) ainsi qu'une butée agissant sur l'extrémité aval du ruban d'acier étant agencés l'un derrière l'autre et dans lequel, en vue de la fermeture de l'enroulement de ruban d'acier, celui-ci (3) est préalablement mené deux fois dans chaque fois la première douille métallique (5) de forme approximativement ovale plate retenue dans le magasin de douilles de fermeture (1), des ouvertures de passage (6) correspondantes du ruban d'acier étant prévues dans le magasin de douilles de fermeture, caractérisé en ce que ledit magasin de douilles de fermeture (1) est logé de manière pivotable autour d'un axe (4) solidaire du bâti parallèle à la direction d'alimentation du ruban d'acier (3), le mouvement de pivotement étant limité de manière telle que, dans la première position, la première douille métallique (5) logée dans le magasin de douilles de fermeture (1) est chaque fois agencée de manière connue en soi, en bonne position coaxiale, face au ruban d'acier (3) à faire passer au travers d'elle, et que, dans l'autre position, le magasin de douilles de fermeture (1) se trouve toutefois en dehors du ruban d'acier (3) mené latéralement, en ce que, en outre, le côté extérieur du magasin de douilles de fermeture (1), qui est opposé à la direction de mouvement vers la deuxième position et qui est parallèle à la direction d'alimentation du ruban d'acier comporte un évidement (7) de dimension au moins égale à celle d'une douille et en ce que ledit magasin de douilles de fermeture (1) comporte une butée de douilles (8) rigide qui positionne chaque fois la première douille métallique (5) correctement devant ledit évidement.

2. Magasin de douilles de fermeture selon la revendication 1 caractérisé en ce qu'il est associé à un dispositif d'entraînement motorisé pour le mouvement de pivotement plus particulièrement un cylindre (9).

3. Magasin de douilles de fermeture selon la revendication 1 ou 2, notamment destiné à des douilles métalliques qui consistent en une bande métallique pliée en forme d'anneau ovale plat, les extrémités de la bande métallique se recouvrant de manière telle que la première extrémité (11) de bande métallique est parallèle à la partie opposée droite (13) de la douille de fermeture, tandis que la deuxième extrémité (12) de bande métallique s'appuyant à l'extérieur contre la première extrémité (11) de bande métallique est orientée selon un angle aigu par rapport à ladite partie droite (13) de la douille de fermeture, les douilles métalliques (5) étant orientées dans le magasin de douilles de fermeture (1), dans le sens de l'alimentation, de manière telle que les extrémités de bande métallique (11 et 12) qui se recouvrent soient agencées vers l'avant et que la première extrémité de bande métallique (11) soit située à proximité de l'évidement (7) pratiqué dans le magasin, caractérisé en ce que la butée de douilles (8) présente une surface d'appui à angle obtu destinées aux douilles de fermeture, en ce que, en outre, la première partie (30) de la surface d'appui est parallèle à la partie de section longue du ruban d'acier (3), dans la première position du magasin de douilles de fermeture (1) et en ce que la deuxième partie (31) de la surface d'appui destinée à l'appui de la deuxième extrémité de bande métallique (12) est agencée selon un angle obtu qui correspond à l'angle supplémentaire ou à l'angle contigu à l'angle englobé par la deuxième extrémité de bande métallique (12) et la partie droite (13) de la douille métallique (5), opposée à l'extrémité susmentionnée.

4. Magasin de douilles de fermeture selon l'une quelconque des revendications précédentes caractérisé en ce qu'il consiste en un magasin à tambour et en ce que les douilles métalliques (5) sont orientées de telle sorte dans le magasin que leur grand axe médian est chaque fois disposé radialement.

5. Magasin de douilles de fermeture selon la revendication 4 caractérisé en ce que les douilles métalliques (5) sont disposées dans un magasin à tambour connu en soi, les deuxièmes extrémités de bande métallique (12) étant chaque fois orientées radialement.

6. Magasin de douilles de fermeture selon la revendication 4 ou 5 caractérisé en ce qu'il (1) se présente sous forme d'un magasin à tambour et comporte un boîtier (14) en forme de pot muni d'une butée (8) pour les douilles, fixée à celui-ci ainsi qu'un couvercle (15) obturant de manière amovible l'ouverture du boîtier, en ce que, de plus, l'évidement (7) connu en soi est pratiqué dans l'enveloppe (29) du boîtier et l'ouverture de passage (6) du ruban métallique est agencée dans le fond du boîtier (17) et dans le couvercle (15) et en ce que, en outre, le boîtier (14) comporte une douille de boîtier (19) agencée concentriquement par rapport à l'enveloppe (29), qui forme avec l'enveloppe (29), le fond de boîtier (17) et le couvercle (15) un canal de guidage (20) annulaire connu en soi des douilles de fermeture, dans lequel agit un poussoir de douilles de fermeture (26) connu en soi.

7. Magasin de douilles de fermeture selon la revendication 6 caractérisé en ce que la douille de boîtier (19) est logée de manière à pouvoir tourner autour d'un axe (16) agencé de manière axiale dans le boîtier (14) et dans le couvercle (15), en ce qu'un ressort en spirale (21) préalablement tendu est introduit dans la douille de boîtier (19), ressort dont l'extrémité intérieure (22) est fixée au boîtier (14) et dont l'extrémité extérieure pliée (24) traverse une fente approximativement radiale (25) pratiquée dans la douille de boîtier (9), pénètre dans le canal de guidage (20) des douilles de fermeture et porte le poussoir de douilles de fermeture (26).

8. Magasin de douilles de fermeture selon la revendication 7 caractérisé en ce que l'axe (16) présente sur toute sa longueur des sections tubulaires, dans l'alésage desquelles un boulon (27) est agencé de manière amovible maintenant le couvercle (15) solidaire de l'ouverture du boîtier.

9. Magasin de douilles de fermeture selon la revendication 8 caractérisé en ce qu'il comporte un assemblage par encliquetage bloquant le boulon (27) de manière démontable, en direction axiale, plus particulièrement un assemblage par encliquetage qui consiste en une rainure annulaire pratiquée dans l'extrémité d'introduction du boulon (27) dans laquelle est logé un jonc (28) faisant saillie en direction radiale, à l'extérieur du fond de boîtier (17) et s'appuyant axialement.
